# EUROPÄISCHE PATENTSCHRIFT

(11) **EP 1 915 252 B1**
(45) Veröffentlichungstag und Bekanntmachung des Hinweises auf die Patenterteilung: **06.09.2017**
(21) Anmeldenummer: 06761825.6
(22) Anmeldetag: 17.07.2006
(51) Int. Cl.: B32B 21/00

(54) **DEKORATIVE HOLZWERKSTOFFPLATTE UND VERFAHREN ZU IHRER HERSTELLUNG**
DECORATIVE WOOD MATERIAL SHEET AND METHOD FOR PRODUCTION THEREOF
PLAQUE DECORATIVE EN MATERIAU DERIVE DU BOIS ET PROCEDE DE FABRICATION DE LADITE PLAQUE

(30) Priorität: 19.07.2005 DE 102005034856
(43) Veröffentlichungstag der Anmeldung: 30.04.2008
(73) Patentinhaber: Kronoplus Technical AG, 9052 Niederteufen (CH)
(72) Erfinder: HÄNEL, Winfried, 01326 Dresden (DE); SCHULZ, Tino, 01324 Dresden (DE)
(74) Vertreter: Kaufmann, Sigfrid
(86) Internationale Anmeldenummer: PCT/DE2006/001248
(87) Internationale Veröffentlichungsnummer: WO 2007/009443

(56) Entgegenhaltungen:
- US-A1- 2002 132 883
- DATABASE WPI Week 199225 Derwent Publications Ltd., London, GB; AN 1992-205195 XP002413469 & JP 04 135839 A (KANEBO CREATE KK) 11. Mai 1992 (1992-05-11)
- DATABASE WPI Week 198049 Derwent Publications Ltd., London, GB; AN 1980-87246C XP002413470 & JP 55 135655 A (DAIKEN KOGYO KK) 22. Oktober 1980 (1980-10-22)

## Beschreibung

Die Erfindung betrifft einen bevorzugt plattenförmig konfektionierten Holzwerkstoff für den Möbel- und Innenausbau, der in vielfältig möglichen Variationen reizvolle, dekorative Alternativen zu konventionell verwendeten Veredelungen bietet.

Holzwerkstoffe wie Spanplatten, Platten mit orientierten Längsspanen (OSB) oder Platten, die in alle Richtungen ein homogenes Gefüge aufweisen und als Hochdichte Faserplatten (HDF) oder Mitteldichte Faserplatten (MDF) bekannt sind, sind neben massiven Hölzern, Glas und Stahl die im Möbel- und Innenausbau, aber auch im Messe-, Objekt-, Kulissen- und Ladenbau, die mit Abstand am weitesten verbreiteten Materialien. Solche Platten, die also Holzspäne oder Holzfasern oder beides enthalten, werden unter Zugabe von dem späteren Verwendungszweck angepassten Bindemitteln üblicherweise im Trockenverfahren hergestellt. Durch spezielle Zusätze können den Werkstoffen Eigenschaften wie reduzierte Wasseraufnahme und dadurch verminderte Dickenquellung, Schwerentflammbarkeit und/oder bedingte Resistenz gegenüber biologischen Schädlingen und Umweltschädigungen verliehen werden.

Diesen anwendungstechnischen Vorzügen stehen namentlich bei den Span- und MDF-Platten die ausgesprochen unattraktiven Oberflächen der Platten gegenüber, die deshalb üblicherweise mit anderen Werkstoffen, bevorzugt Furniere, Kunststoffe und Lacke, verblendet bzw. beschichtet werden. In jüngster Zeit ist es gelungen, mit sehr guter Reproduzierbarkeit aller Qualitätsmerkmale durchgefärbte MDF herzustellen (vgl. Internet: Masterwood schwarz, Fa. Hornitex; TOPAN schwarz/ braun, Fa. Glunz; TOPAN colour FF, Fa. BASF/Glunz). So wird z. B. das melaninharzbeschichtete Hornitex-Produkt "M.D.F. Masterwood black" als vollwertiges Substitut für Massivholz und als Trägermaterial für bislang wenig angewendete Direktlackierungen, zum Folieren, Beschichten, Ummanteln, Furnieren angesehen, wobei jetzt der Dekorverbund zwischen Folie und Melamin von der Front, Rückseitenfront bis hin zum Korpus, Kante und Schichtstoff sichergestellt ist.

Den Forderungen von Architekten und Designern, die vorhandenen Werkstoffstrukturen ohne nachträgliche dekorative Beschichtung zu zeigen und als Material wirken zu lassen, kann die durchgefärbte MDF allerdings nur begrenzt entsprechen; diesbezüglich sind jüngst nachhaltige Fortschritte mit der seit Beginn der neunziger Jahre in Europa eingeführten OSB-(Oriented Strand Board)-Platte erzielt worden. Diese Mehrschichtplatten, die aus bis 12 cm langen, schlanken, längs ausgerichteten Spänen (Strands) mit vorbestimmter Form und Dicke hergestellt werden, zeichnen sich nicht nur durch eine gegenüber normalen Flachpressplatten (Spanplatten) größere Biegefestigkeit, sondern auch durch ein durch die Verleimung und Spänestruktur begründetes charakteristisches Aussehen aus. Die typische OSB-Struktur (großflächige Struktur der Holzspäne) wird auf Grund ihrer "holzigen" Optik gern als dekoratives Element eingesetzt.

Die OSB werden zudem neuerdings oberflächig eingefärbt (vgl. Internet: Agepan OSB colour, Fa. Glunz; Eurostrand OSB Dekorativ, Fa. Egger). Dabei ist der einheitliche, flächige Deckgrad nach vielfachem (Fa. Eggers: achtfachem) Auftrag von UV-Speziallacken nur so weit intensiv, dass er zum einen den gewählten Farbton deutlich und flächig hervorhebt, zum anderen aber bewusst nicht auf den Materialuntergrund mit der willkürlichen Schönheit der langen Strands verzichtet. Allerdings kommt die natürliche Ausstrahlung des Plattenmaterials eigentlich nur bei besonders hellen Strands zur gewünschten vordergründigen Geltung.

Zudem ist aus US 4,109,041 eine Bauplatte bekannt, bei der Elastomerteilchen, bevorzugt die bei der Herstellung und Runderneuerung von Fahrzeugreifen anfallenden Mahl- und Schwabbelabfälle des Gummis, in mindestens einer Oberfläche von Spanplatten eingearbeitet sind. Obgleich es das Ziel der Erfindung ist, die Rauigkeit der Plattenoberfläche zu erhöhen, damit diese problemlos übereinander gestapelt werden können, Werkzeuge sicher auf solchen Platten abstellbar sind und die Trittsicherheit auf diesen Platten verbessert wird, ergibt die Zugabe der Elastomerteilchen auch ein im Hinblick auf die bisherige Struktur von Spanplatten (ungewollt) neuartiges Dekor der Bauplatte. Wesentlich ist, dass die Bauplatte in ihrer Oberflächenstruktur glatt ist und insbesondere, dass die Elastomerteilchen gleichmäßig aufgebracht sind. Das "Dekor" dieser Platte, die ausschließlich für den Zweck der Verwendung als Bauplatte mit rutschfester Oberfläche entwickelt wurde, kann somit keinesfalls die oben benannten Anforderungen an eine dekorative Holzwerkstoffplatte, die im Möbel- und Innenausbau Verwendung finden soll, erfüllen.

Weiterhin ist in US 3,887,415 eine Holzwerkstoffplatte offenbart, die eine Schutzschicht aus Rindenspänen aufweist. Die Oberfläche ist härter als die natürliche, verwitterte Baumrinde und verleiht der Platte eine marmorierte und strukturierte Oberfläche, so dass sie eine dekorative Oberfläche besitzt. Erfindungswesentlich ist, dass die Rindenspäne unter Druck zu einer einzigen Materialschicht, die zur Beseitigung von Überständen geschliffen wird, verklebt werden sollen. Insgesamt ist der Aufwand zur Herstellung einer solchen Platte infolge des zweistufigen Prozesses vergleichsweise sehr hoch, so dass dieser Vorschlag papierener Stand der Technik geblieben ist.

Schließlich sind aus JP 04135839 A und JP 55135655 A dekorierte Platten (aus den verschiedensten Materialien; nicht speziell Holzwerkstoffplatten) bekannt, bei denen auf die bereits fertig gestellten Platten eine Kleberschicht aufgebracht wird, die Partikel auf die Kleberschicht aufgestreut und schließlich ganz oder teilweise in die Kleberschicht gedrückt (JP 04135839 A) bzw. in die Kleberschicht eingebettet (JP 55135655 A) werden. Das Aufbringen der prinzipbedingt relativ dicken und homogenen Kleberschicht (die Kleberschicht muss die aufgestreuten überall auf der Platte ganz oder teilweise aufnehmen) verursacht einen vergleichsweise hohen Zeit- und Kostenaufwand. Nachteilig ist zudem, dass die Partikel nicht stoffschlüssig mit der (unter der Kleberschicht liegenden) Platte verbunden sind; die Haftung der Partikel an der Platte hängt somit stark von der Güte des verwendeten Klebers ab.

Aufgabe der Erfindung ist es daher, die dekorative Ausprägung unverblendeter Holzwerkstoffplatten nachhaltig zu verbessern; insbesondere steht dabei die Aufgabe, hierfür ein vergleichsweise kostengünstiges Verfahren anzugeben.

Diese Aufgabe wird durch die Merkmale der Ansprüche 1 und 8 gelöst; zweckmäßige Ausgestaltungen der Erfindung sind aus den Ansprüchen 2 bis 7 bzw. 9 bis 16 entnehmbar.

Nach Maßgabe der Erfindung ist vorgesehen, dass beim Prozess der Holzwerkstoffplatte vor dem Verpressen der Platte Fremdmaterialien in bzw. auf die oberste Werkstoffschicht des Span- oder Faservlieses eingestreut oder eingelegt werden, die im Ergebnis des Plattenbildungsprozesses, der gemäß bekannter Technologie abläuft, eine dekorative Plattenoberfläche ergeben. Je nach verwendetem Material ist die so strukturierte Plattenoberfläche reliefartig oder glatt gestaltet. Bei ersterem werden Materialien verwendet, die ein hohes Rückfederungsvermögen besitzen; ansonsten kommen Materialien, die nicht oder nur unwesentlich zurückfedern, zum Einsatz. Die so erzeugte dekorative Strukturierung kann erfindungsgemäß ein- oder beidseitig aufgebracht sein. Dabei hat sich überraschend gezeigt, dass solche Fremdmaterialien bei guter Haftung im Plattenmaterial fast ausnahmslos unbeleimt eingesetzt werden können.

Zudem ist erfindungsgemäß vorgesehen, dass diese Fremdmaterialien von einer durchsichtigen Schutzschicht, z. B. Klarlack (Flüssiglack, Lasur, Pulverlack, Trockenlack), abgedeckt sind.

Die Fremdmaterialien sind bevorzugt Naturstoffe, wobei für eine erhabene Strukturierung z. B. Kork, für eine ebene Plattenoberfläche z. B. Hanfschäben zum Einsatz kommen.

Gemessen an einem ansprechenden Äußeren, gepaart mit optimalen technischen Kennwerten wird auch für andere Naturmaterialien wie Stroh, Baumnadeln, Naturfasern und eingefärbten OSB-Strands ohne Weiteres eine gute Haftung erzielt. Es können aber auch vorteilhafterweise Laub, Zweige, Äste und Wolle verwendet werden.

Dem Wesen der Erfindung folgend ist aber auch vorgesehen, dass die Fremdmaterialien Kunststoffe, Metalle oder Recyclingmaterial sind, so z. B. Kunststoffgranulat, Metallpulver/Metallfolie/Metallspäne oder Papier in Form von Locherresten.

Die so erzeugten Plattenwerkstoffe besitzen eine hochdekorativ strukturierte Oberfläche, so dass sich der Einsatz insbesondere für repräsentative und/oder naturbezogene Anwendungen der eingangs genannten Art (besonders Möbel- und Innenausbau) anbietet.

Die Erfindung wird nachfolgend anhand zweier Ausführungsbeispiele näher erläutert. Hierzu zeigen
- Fig. 1 - 3 die Herstellung einer dekorativ strukturierten Spanplatte mit ebener Oberfläche und
- Fig. 4 - 6 die Herstellung einer dekorierten Mitteldichten Faserplatte (MDF) mit reliefartiger Oberfläche.

Beim ersten Ausführungsbeispiel wird wie seit Langem industriell üblich aus beleimten Holzspänen ein Spanvlies gebildet. Erfindungsgemäß werden auf die Oberseite dieses Spanvlieses gleichmäßig durchgefärbte Hanfschäbenpartikel gestreut.

Anschließend wird das Spanvlies einschließlich der so eingebrachten durchgefärbten Hanfschäbenpartikel zunächst unter Umgebungstemperatur vorverdichtet und anschließend in eine Heißpresse überführt. In der Heißpresse wird der so strukturierte Holzwerkstoff einem üblichen Heißpressvorgang unterzogen. Dabei wird das Spanvlies und die eingebrachten durchgefärbten Hanfschäbenpartikel in Abhängigkeit von der zu erreichenden Plattendicke, -rohdichte und -eigenschaften unter definiertem Preßdrücken und -temperaturen gezielt verdichtet und die unbeleimten Hanfschäbenpartikel mit den beleimten Spanpartikel vernetzt.

Im Anschluss an den Heißpressvorgang wird die hergestellte Platte im Stapel konditioniert, anschließend geschliffen und mit Klarlack versiegelt.

Die so erzeugte Spanplatte weist einseitig eine farblich strukturierte, attraktiv dekorierte Oberfläche auf, die eben ausgebildet ist und nach dem Aufbringen der Schutzschicht sofort einsatzfähig ist.

Aus den Figuren 1 bis 3 sind hierzu das Einstreuen von nichtrückfedernden Dekorationspartikeln 1, hier also in Form von Hanfschäben, das Partikelvlies 2, hier in Form von Holzspanpartikeln, die obere Pressfläche 3, die Pressfläche unten 4 sowie die ebene Plattenoberfläche 5 und der diesbezügliche verfahrenstechnische Ablauf ersichtlich.

Im zweiten Ausführungsbeispiel wird - wie gleichfalls industrietechnisch seit Langem eingeführt - zunächst aus beleimten Holzfaserstoff ein Faservlies gebildet.

Auf die Oberseite des Faserstoffvlieses wird dem Wesen der Erfindung folgend gleichmäßig grobes Korkgranulat gestreut. Anschließend wird das Faservlies einschließlich des eingebrachten Korkgranulates zunächst unter Umgebungstemperatur vorverdichtet und danach gleichfalls in eine Heißpresse überführt, wobei es in analoger Weise wie oben geschildert gezielt verdichtet und dabei die vorzugsweise unbeleimten Korkpartikel mit den beleimten Holzfasern miteinander vernetzt werden.

Im Anschluss an den Heißpressvorgang wird die hergestellte Platte im Stapel konditioniert.

Beim Öffnen der Presse nehmen auf Grund der hohen Elastizität von Kork und dem damit verbundenen sehr guten Rückfederungsvermögen die Korkgranulate ihre ursprüngliche Form weitestgehend wieder an und ragen in Folge dessen aus der sonst ebenen Platte heraus. Die so erzeugte Faserplatte weist einseitig eine strukturierte attraktiv dekorative Oberfläche auf, die reliefartig ausgebildet ist und nach Aufbringen einer Schutzschicht - auch hier bevorzugt Klarlack - sofort einsatzfähig ist.

Aus den Figuren 4 bis 6 sind in beschriebener Weise der Aufbau und die Herstellung der erfindungsgemäßen Dekoplatten ersichtlich. Im Einzelnen sind das Partikelvlies 2, hier ein Holzfaservlies, die obere Pressfläche 3, die untere Pressfläche 4, die rückfedernden Dekorationspartikel 6, hier also Kork, und schließlich die reliefartige Platte 7 zu erkennen.

### Liste der verwendeten Bezugszeichen

- 1: Dekorationspartikel nicht rückfedernd
- 2: Partikelvlies
- 3: Pressfläche oben
- 4: Pressfläche unten
- 5: ebene Plattenoberfläche
- 6: Dekorationspartikel rückfedernd
- 7: reliefartige Platte

## Patentansprüche

1. Dekorative Holzwerkstoffplatte mit grundsätzlich bekanntem Aufbau, die einseitig oder beidseitig oberflächig partikelförmige oder kleinteilige Fremdmaterialien aufweist, die ihre Oberflächenstruktur bestimmen und von einer durchsichtigen Schutzschicht bedeckt sind, **dadurch gekennzeichnet, dass** die Fremdmaterialien ungleichmäßig zueinander beabstandet sind und 10 % bis 75% der Plattenoberfläche bedecken, wobei die Fremdmaterialien ausschließlich in der obersten Werkstoffschicht der durch einen Urformprozess hergestellten Platte eingebettet sind.

2. Holzwerkstoffplatte nach Anspruch 1, **dadurch gekennzeichnet, dass** die Schutzschicht Klarlack ist.

3. Holzwerkstoffplatte nach Anspruch 1 und 2, **dadurch gekennzeichnet, dass** die Fremdmaterialien reliefartig aus der eigentlichen Plattenoberfläche herausragen.

4. Holzwerkstoffplatte nach Anspruch 1 und 2, **dadurch gekennzeichnet, dass** die Fremdmaterialien so in den Plattenwerkstoff eingebracht sind, dass sie mit dem Holzwerkstoff eine einheitliche glatte Plattenoberfläche bilden.

5. Holzwerkstoffplatte nach Anspruch 1 bis 4, **dadurch gekennzeichnet, dass** die Fremdmaterialien Naturstoffe sind.

6. Holzwerkstoffplatte nach Anspruch 1 bis 4, **dadurch gekennzeichnet, dass** die Fremdkörper Kunststoffe sind.

7. Holzwerkstoffplatte nach Anspruch 1 bis 2 und/oder 3, 4 sowie 5, **dadurch gekennzeichnet, dass** Stroh und/oder Strands verschiedener Fraktionen, Laub, Baumnadeln, Zweige, Äste, Wolle verwendet ist.

8. Verfahren zur Herstellung einer dekorativen Holzwerkstoffplatte, **dadurch gekennzeichnet, dass** bei dem grundsätzlich bekannten Herstellungsprozess vor dem Verpressen der Platte auf die oberste Werkstoffschicht des Span- oder Faservlieses partikelförmige oder kleinteilige Fremdmaterialien aus Natur- oder Kunststoff eingestreut oder eingelegt werden, die im Ergebnis des Plattenbildungsprozesses eine dekorative Plattenoberfläche dadurch ergeben, dass die Fremdmaterialien ungleichmäßig zueinander beabstandet sind, 10% bis 75% der Plattenoberfläche bedecken und in der obersten Schicht der Platte eingebettet sind.

9. Verfahren nach Anspruch 8, **dadurch gekennzeichnet, dass** zur Erzeugung einer reliefartigen Oberflächenstruktur Fremdmaterialien, die ein hohes Rückfederungsvermögen besitzen, verwendet werden.

10. Verfahren nach Anspruch 8 und 9, **dadurch gekennzeichnet, dass** als Fremdmaterial Kork eingesetzt wird.

11. Verfahren nach Anspruch 8, **dadurch gekennzeichnet, dass** zur Erzeugung einer ebenen Oberflächenstruktur Fremdmaterialien, die kein oder nur ein sehr geringes Rückfederungsvermögen besitzen, verwendet werden.

12. Verfahren nach Anspruch 11, **dadurch gekennzeichnet, dass** als Fremdmaterial eingefärbte Hanfschäben verwendet werden.

13. Verfahren nach Anspruch 8 bis 12, **dadurch gekennzeichnet, dass** die Fremdmaterialien auf beiden Seiten der Holzwerkstoffplatte eingestreut oder eingelegt werden.

14. Verfahren nach Anspruch 8 bis 13, **dadurch gekennzeichnet, dass** die Holzwerkstoffplatte nach ihrer Konditionierung oberflächig mit einer durchsichtigen Schutzschicht versehen wird.

15. Verfahren nach Anspruch 8 oder einem der vorstehenden Ansprüche, **dadurch gekennzeichnet, dass** die Fremdmaterialien unbeleimt eingebracht werden.

16. Verfahren nach Anspruch 8 oder einem der vorstehenden Ansprüche, **dadurch gekennzeichnet, dass** die Fremdmaterialien beleimt eingebracht werden.

## Claims

1. A decorative wood-material board of primarily known structure, which has foreign materials in the form of particles or small parts on its surface on one side or both sides, which foreign materials determine the surface structure of the board and are covered by a transparent protective layer, **characterised in that** the foreign materials are distanced irregularly from one another and cover 10% to 75% of the board surface, wherein the foreign materials are embedded exclusively in the uppermost material layer of the board produced by a forming process.

2. The wood-material board according to claim 1, **characterised in that** the protective layer is a clear varnish.

3. The wood-material board according to claim 1 and 2, **characterised in that** the foreign materials stand out from the actual board surface in a relief-like manner.

4. The wood-material board according to claim 1 and 2, **characterised in that** the foreign materials are introduced into the board material so as to form a uniform smooth board surface with the wood material.

5. The wood-material board according to claim 1 to 4, **characterised in that** the foreign materials are natural materials.

6. The wood-material board according to claim 1 to 4, **characterised in that** the foreign bodies are synthetic materials.

7. The wood-material board according to claim 1 to 2 and/or 3, 4 and 5, **characterised in that** straw and/or strands of various fractions, leaves, tree needles, twigs, branches, and wool are/is used.

8. A method for producing a decorative wood-material board, **characterised in that**, in the case of the primarily known production process, before the board is compacted, foreign materials in the form of particles or small parts consisting of natural or synthetic material are scattered over or incorporated into the uppermost material layer of the chip mat or fibre mat and produce a decorative board surface at the end of the board-forming process **in that** the foreign materials are irregularly distanced from one another, cover 10% to 75% of the board surface and are embedded in the uppermost layer of the board.

9. The method according to claim 8, **characterised in that** foreign materials that have a high resilience are used to produce a relief-like surface structure.

10. The method according to claim 8 and 9, **characterised in that** cork is used as foreign material.

11. The method according to claim 8, **characterised in that** foreign materials that have no, or only a very low resilience are used to produce a flat surface structure.

12. The method according to claim 11, **characterised in that** coloured hemp shives are used as foreign material.

13. The method according to claim 8 to 12, **characterised in that** the foreign materials are scattered over or incorporated on both sides of the wood-material board.

14. The method according to claim 8 to 13, **characterised in that** the wood-material board is provided with a transparent protective layer on its surface once said board has been conditioned.

15. The method according to claim 8 or any one of the preceding claims, **characterised in that** the foreign materials are introduced glue-free.

16. The method according to claim 8 or any one of the preceding claims, **characterised in that** the foreign materials are introduced after having been coated in glue.

## Revendications

1. Plaque décorative en matériau dérivé du bois avec, à la base, une structure connue, qui présente sur un côté ou sur les deux côtés, en surface, des matériaux étrangers de forme particulaire ou des fragments qui déterminent sa structure de surface et sont recouverts d'une couche de protection transparente, **caractérisée en ce que** les matériaux étrangers sont espacés les uns des autres de manière irrégulière et recouvrent de 10 % à 75 % de la surface de la plaque, où les matériaux étrangers sont incorporés exclusivement dans la couche de matière supérieure de la plaque fabriquée par un procédé de transformation.

2. Plaque en matériau dérivé du bois selon la revendication 1, **caractérisée en ce que** la couche de protection est du vernis transparent.

3. Plaque en matériau dérivé du bois selon les revendications 1 et 2, **caractérisée en ce que** les matériaux étrangers sont saillants sur la surface de plaque proprement dite de manière à présenter un relief.

4. Plaque en matériau dérivé du bois selon les revendications 1 et 2, **caractérisée en ce que** les matériaux étrangers sont incorporés dans le matériau de plaque de telle manière qu'ils forment une surface de plaque uniforme plane avec le matériau dérivé du bois.

5. Plaque en matériau dérivé du bois selon les revendications 1 à 4, **caractérisée en ce que** les matériaux étrangers sont des substances naturelles.

6. Plaque en matériau dérivé du bois selon les revendications 1 à 4, **caractérisée en ce que** les matériaux étrangers sont des substances de synthèse.

7. Plaque en matériau dérivé du bois selon les revendications 1 à 2 et/ou 3, 4 ainsi que 5, **caractérisée en ce que** de la paille et/ou des brins de diverses fractions, de feuillage, d'aiguilles d'arbres, de branchages, de branches, de laine sont employés.

8. Procédé de fabrication d'une plaque décorative en matériau dérivé du bois, **caractérisé en ce que**, lors du processus de fabrication connu à la base, avant le pressage de la plaque sur la couche de matériau supérieure, des matériaux étrangers particulaires ou des fragments en forme de copeaux ou de tissu non tissé sont dispersés ou disposés à l'intérieur qui donnent à la fin du processus de formation des plaques une surface de plaque décorative par le fait que les matériaux étrangers sont espacés les uns des autres de manière irrégulière, recouvrent de 10 % jusqu'à 75 % de la surface de la plaque et sont incorporés dans la couche supérieure de la plaque.

9. Procédé selon la revendication 8, **caractérisé en ce que**, pour la création d'une structure de surface présentant un relief, des matériaux étrangers qui possèdent une résilience élevée sont employés.

10. Procédé selon les revendications 8 et 9, **caractérisé en ce qu'**en tant que matériau étranger, on emploie du liège.

11. Procédé selon la revendication 8, **caractérisé en ce que**, pour la création d'une structure de surface plane, des matériaux étrangers qui ne possèdent aucune résilience ou une très faible résilience sont employés.

12. Procédé selon la revendication 11, **caractérisé en ce qu'**en tant que matériaux étrangers, des copeaux de chanvre coloré sont employés.

13. Procédé selon les revendications 8 à 12, **caractérisé en ce que** les matériaux étrangers sont dispersés ou incorporés sur les deux côtés de la plaque de matériau dérivé du bois.

14. Procédé selon les revendications 8 à 13, **caractérisé en ce que** la plaque en matériau dérivé du bois est munie en surface d'une couche de protection transparente après son conditionnement.

15. Procédé selon la revendication 8 ou l'une des revendications précédentes, **caractérisé en ce que** les matériaux étrangers sont incorporés sans être enduits de colle.

16. Procédé selon la revendication 8 ou l'une des revendications précédentes, **caractérisé en ce que** les matériaux étrangers sont incorporés en étant enduits de colle.
